# EUROPÄISCHE PATENTSCHRIFT

(11) **EP 2 578 758 B1**
(45) Veröffentlichungstag und Bekanntmachung des Hinweises auf die Patenterteilung: **30.11.2016**
(21) Anmeldenummer: 12184472.4
(22) Anmeldetag: 14.09.2012
(51) Int. Cl.: E03D 5/10, G06F 3/0482, G06F 3/0488

(54) **Verfahren zum Einstellen eines Parameters sowie hierzu verwendetes Betätigungselement**
Method for setting parameters and device for carrying out said method
Procédé de réglage de paramètres et dispositif utilisé pour ce procédé

(30) Priorität: 06.10.2011 EP 11184157
(43) Veröffentlichungstag der Anmeldung: 10.04.2013
(73) Patentinhaber: Geberit International AG, 8645 Jona (CH)
(72) Erfinder: Oberholzer, Roland, 8610 Uster (CH); Zingg, Raffael, 8633 Wolfhausen (CH)
(74) Vertreter: Frischknecht, Harry Ralph

(56) Entgegenhaltungen:
- EP-A2- 2 034 097
- WO-A2-2008/046070
- AT-A4- 506 791
- AT-U1- 9 069
- DE-A1- 3 140 307
- DE-A1- 3 143 446
- DE-A1- 4 031 776
- DE-A1- 19 728 019
- DE-U1-202007 002 923
- US-A1- 2006 162 788

## Beschreibung

### TECHNISCHES GEBIET

Die vorliegende Erfindung betrifft ein Verfahren zur Einstellung von Parametern an einem Betätigungselement zur Auslösung einer Funktion an einer Sanitäreinrichtung, wie beispielsweise zur Auslösung einer Spülung an einer Toilette oder einem Urinal nach dem Oberbegriff von Anspruch 1 und eine ebensolche Vorrichtung nach dem Oberbegriff von Anspruch 10.

### STAND DER TECHNIK

Betätigungselemente zur Auslösung von Spülungen bei Toiletten und Urinalen sind aus dem Stand der Technik bekannt. In der Vergangenheit wurden solche Betätigungselemente meist mechanisch ausgebildet, wobei der Benutzer eine Kraft auf eine Betätigungstaste aufbringt und so ein Ventil betätigt.

Weiter sind Betätigungselemente der genannten Art bekannt, welche eine elektronische Spülauslösung erlauben. Hiefür umfasst die Betätigungsplatte beispielsweise einen Näherungssensor, welcher die Anwesenheit einer Person vor der Platte oder die Hand eines die Spülung auslösenden Benutzers erfasst und so die Spülung auslöst.

Eine derartiges Betätigungselement ist beispielsweise aus der AT 009 069 bekannt. Der Benutzer kann dabei von einer Vielzahl von verschiedenen Funktion auswählen, wobei das Betätigungselement dem Benutzer die entsprechende Funktion durch die Angabe eines Signals in der Gestalt eines Piktogramms anzeigt. Weiter wird eine Parametrisierung von verschiedenen Einstellungen zugelassen. Nachteilig an der AT 009 069 ist die Tatsache, dass die Parametrisierung äusserst kompliziert ist und nur für den Fachmann, also beispielsweise den Sanitärinstallateur, mit dem entsprechenden Fachwissen ausführbar ist. Zudem lässt die Art der Parametrisierung keinen Raum für allfällige Modifikationen an den Produkten, weil diese auf fest eingestellten Piktogrammen beruht.

Weiter wird in der AT 009 069 die Einstellung der Parameter durch das Annäheren bzw. Wegführen der Hand an bzw. aus dem Nahbereich des Sensors gelöst. Folglich muss der Benutzer seine Hand immer über entsprechende Grenzen des Wirkungsbereichs des Sensors führen. Insofern muss der Benutzer hier bei der Einstellung von verschiedenen Funktionen andere Grenzen überschreiten, was die Einstellung kompliziert macht. Zudem ist diese Art der Einstellung bezüglich Fehlmanipulationen sehr anfällig.

Des weiteren ist aus der Anmeldung EP 2 034 097 A2 ein gattungsgemäßes Spülverfahren sowie ein hierzu verwendetes Betätigungselement bekannt, das es erlaubt, wenigstens einen Parameter der Spülung einzustellen. Hierzu weist das Betätigungselement mehrere Betätigungssensoren und Anzeigelemente auf.

Um den Parameter einzustellen, muss einer der Betätigungssensoren längere Zeit gedrückt werden, bis die Steuerung von einem Betriebsmodus in einen Einstellmodus wechselt, in dem der Parameter verändert werden kann.

### DARSTELLUNG DER ERFINDUNG

Ausgehend von diesem Stand der Technik liegt der Erfindung eine Aufgabe zugrunde, eine Vorrichtung und ein Verfahren zur Einstellung von Parametern eines Betätigungselementes anzugeben, wobei das Verfahren die Nachteile des Standes der Technik überwinden soll. Insbesondere soll der Benutzer einen Einstellmodus einfacher einstellen können und es sollen Fehlmanipulationen verhindert werden. Weiter soll der Benutzer die Parameter einstellen können, ohne mechanische Manipulationen an der Betätigungsplatte vornehmen zu müssen. Dabei soll der Wechsel vom Betriebsmodus in den Einstellmodus zuverlässig angezeigt werden.

Eine solche Aufgabe löst das Verfahren nach Anspruch 1 und die Vorrichtung nach Anspruch 10.

Demgemäss dient ein Verfahren zur Einstellung von mindestens einem Parameter an einem Betätigungselement zur Auslösung einer Funktion an einer Sanitäreinrichtung, wie beispielsweise die Auslösung einer Spülung einer Toilette oder eines Urinals oder die Betätigung eines Wasserventils einer Armatur, wobei das Betätigungselement genau zwei Betätigungssensoren zur Erfassung einer Eingabe eines Benutzer und genau zwei optische Anzeigeelemente umfasst. Das Verfahren umfasst den Schritt des Versetzens des Betätigungselementes von einem Betriebsmodus in einen Einstellmodus, in welchem besagte Parameter einstellbar sind, bei der gleichzeitigen Aktivierung von den zwei Betätigungssensoren über eine vorbestimmte Zeitdauer. Folglich wird bei der gleichzeitigen Aktivierung der zwei Betätigungssensoren über eine vorbestimmte Zeitdauer das Betätigungselement von einem Betriebsmodus in einen Einstellmodus, in welchem besagte Parameter einstellbar sind, versetzt.

Durch die gemeinsame Betätigung von zwei Betätigungssensoren kann der Benutzer in einer einfachen und sicheren Weise den Einstellmodus auswählen. Eine Fehlbetätigung kann so ausgeschlossen werden.

Das Verfahren umfasst dabei den Schritt der Veränderung der der Farbe von mindestens einem der Anzeigeelemente, sobald das Betätigungselement in den Einstellmodus versetzt wurde. Somit wird dem Benutzer der aktuelle Zustand des Betätigungselementes gezeigt.

Der Einstellmodus umfasst vorzugweise eine Vielzahl von Menüpunkten, wobei wenn sich das Betätigungselement im Einstellmodus befindet, durch einen Schritt der Aktivierung von einem der mindestens zwei Betätigungssensoren ein anderer Menüpunkt auswählbar ist. Durch den Schritt der Aktivierung vom anderen der mindestens zwei Betätigungssensoren sind die einem Menüpunkt zugewiesene Parameter einstellbar. Folglich dient also eine Betätigungssensor der Auswahl des Menüpunktes, während der andere Betätigungssensor der Auswahl eines Parameters dient, der dem Menüpunkt zugewiesen ist.

Vorzugsweise umfasst das Verfahren weiterhin den Schritt des Veränderns der Anzeigegestalt von mindestens einem der Anzeigeelemente beim Wechsel von einem Menüpunkt zu einem anderen Menüpunkt. Vorzugsweise ist jedem der Menüpunkte eine eindeutige Anzeigegestalt, wie beispielsweise eine Farbe, zugewiesen, so dass der Benutzer den entsprechenden Menüpunkt einfach erkennen kann.

Vorzugsweise umfasst das Verfahren weiterhin den Schritt des Veränderns der Anzeigegestalt von mindestens einem der Anzeigeelemente beim Wechsel von einem Parameter zu einem anderen Parameter. Vorzugsweise ist jedem der Parameter eine eindeutige Anzeigegestalt, wie beispielsweise eine Farbe, zugewiesen, so dass der Benutzer den entsprechenden Parameter einfach erkennen kann.

Vorzugsweise wird der Menüpunkt durch eines der Anzeigeelemente angezeigt, während der Parameter durch das andere der Anzeigeelemente angezeigt wird. Dadurch kann der Benutzer immer erkennen, in welchem Menüpunkt sich die Vorrichtung gerade befindet.

Vorzugsweise umfasst das Verfahren weiterhin den Schritt der Speicherung des gewählten Parameters durch Aktivierung von mindestens zwei der Betätigungssensoren nach erfolgter Einstellung eines Parameters, wobei in einem optionalen Schritt nach erfolgter Speicherung des eingestellten Parameters die Anzeigegestalt von mindestens einem der Anzeigeelemente, vorzugsweise kurzzeitig, verändert wird.

Vorzugsweise umfasst das Verfahren bei ausbleibender Aktivierung von mindestens einem der Betätigungssensoren über eine vorbestimmte Zeitdauer weiterhin den Schritt des Versetzens der Betätigungsvorrichtung 1 vom Einstellmodus in den Betriebsmodus.

Der einstellbare Parameter wird vorzugsweise aus der Gruppe von Einstellung der Farbe der Anzeigeelemente, Einstellung der automatischen Spülung, Einstellung von Spülwassermenge, und/oder Einstellung von Anzeigefunktionen der Anzeigeelemente gewählt.

Vorzugsweise wird bei einem Schritt der gleichzeitigen Aktivierung von mindestens zwei Betätigungssensoren über eine vorbestimmte Zeitdauer das Betätigungselement von einem Betriebsmodus in einen Reinigungsmodus bzw. vom Reinigungsmodus in den Betriebsmodus versetzt, wobei die Zeitdauer für die Wahl des Reinigungsmodus kleiner oder grösser ist als die Zeitdauer für die Wahl des Einstellmodus.

Vorzugsweise umfasst das Verfahren nach Verstreichen einer vorbestimmten Reinigungszeitdauer weiterhin den Schritt des Versetzens der Betätigungsvorrichtung vom Reinigungsmodus in den Betriebsmodus.

Die genau zwei Betätigungssensoren und genau zwei Anzeigeelemente sind derart angeordnet, dass jeweils ein Betätigungssensor einem Anzeigeelement zugeordnet ist. Vorzugsweise weisen die Anzeigeelemente eine unterschiedliche Grösse auf. Vorzugsweise umfasst das Verfahren weiterhin den Schritt der Deaktivierung des Auslösens von besagter Funktion, wenn das Betätigungselement in den Einstellmodus oder in den Reinigungsmodus versetzt wurde.

Weitere Ausführungsformen sind in den abhängigen Ansprüchen angegeben.

Ein erfindungsgemässes Betätigungselement dient für die Auslösung einer Funktion, insbesondere einer Spülung, an einer Sanitäreinrichtung, wobei mindestens ein Parameter am Betätigungselement einstellbar ist, wobei das Betätigungselement genau zwei Betätigungssensoren zur Erfassung einer Eingabe eines Benutzer und genau zwei optische Anzeigeelemente umfasst Das Betätigungselement umfasst weiter eine Steuereinrichtung, welche mit den Betätigungssensoren in Verbindung steht. Bei der gleichzeitigen Aktivierung von zwei Betätigungssensoren über eine vorbestimmte Zeitdauer ist das Betätigungselement in einem Schritt des Versetzens des Betätigungselementes von einem Betriebsmodus in einen Einstellmodus versetzbar, was durch eine Farbänderung des Anzeigeelements angezeigt wird.

Vorzugsweise umfasst das Betätigungselement eine Platte und die Betätigungssensoren und/oder die Anzeigeelemente sind im eingebauten Zustand hinter der Platte angeordnet.

Vorzugsweise steht die Steuereinrichtung weiter mit den optischen Anzeigeelementen in Verbindung und/oder mit der Sanitärarmatur, insbesondere über ein Kabel, verbindbar ist, so dass die besagte Funktion steuerbar ist.

Vorzugsweise sind die Betätigungssensoren und die optischen Anzeigeelemente paarweise angeordnet, wobei ein Betätigungssensor im eingebauten Zustand jeweils über einem Anzeigeelement liegt.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine schematische Ansicht eines Betätigungselementes einer Sanitäreinrichtung im Betriebsmodus;
- Fig. 2: die schematische Ansicht des Betätigungselements nach der Figur 1 im Einstellmodus;
- Fig. 3: die schematische Ansicht des Betätigungselements nach der Figur 1 im Reinigungsmodus;
- Fig. 4: die einzelnen Verfahrensschritte gemäss einer ersten Ausführungsform; und
- Fig. 5: die einzelnen Verfahrensschritte gemäss einer zweiten Ausführungsform.

### BESCHREIBUNG BEVORZUGTER AUSFÜHRUNGSFORMEN

In den Figuren 1 bis 3 werden schematische Ansichten eines Betätigungselementes 1 gezeigt. Das Betätigungselement 1 dient der Auslösung einer Funktion bei einer Sanitärarmatur. Wenn die Sanitärarmatur eine Toilette oder ein Urinal ist, ist die Funktion die Spülung der Toilette bzw. des Urinals. Wenn die Sanitärarmatur die Gestalt einer Waschtischarmatur aufweist, ist die Funktion die Öffnung des Ventils der Waschtischarmatur, so dass Wasser durch die Armatur in den Waschtisch strömen kann.

Das Betätigungselement 1 umfasst genau zwei Betätigungssensoren 2, 3 und genau zwei optische Anzeigeelemente 4, 5. Betätigungssensoren 2, 3 und optische Anzeigeelemente 4, 5 sind über eine Steuereinrichtung miteinander verbunden. Die Steuereinrichtung steht dabei weiter mit der Sanitärarmatur in Kontakt und steuert so die Auslösung der besagten Funktion, wie beispielsweise das Öffnen eines Ventils. Weiter ist eine Energieversorgungseinrichtung vorgesehen, welche die Betätigungssensoren 2, 3, die optischen Anzeigeelemente 4, 5 und die Steuereinrichtung mit elektrischer Energie versorgt. Mit einer Speichervorrichtung, welche Teil der Steuereinrichtung ist, können einzustellende Parameter gespeichert werden.

Die Betätigungssensoren 2, 3 dienen der Erfassung einer Eingabe eines Benutzers und sind räumlich gesehen nahe den Anzeigeelementen 4, 5 angeordnet, wobei die Anzeigeelemente 4, 5 dem Benutzer den Ort der Betätigung signalisieren. Dabei bilden immer ein Betätigungssensor und ein Anzeigeelement ein entsprechendes Paar. Hier ist der Betätigungssensor 2 dem Anzeigeelement 4 und der Betätigungssensor 3 dem Anzeigeelement 5 zugeordnet. Die Anzeigeelemente 4, 5 weisen hier eine unterschiedliche Grösse auf, wobei das Anzeigeelement 4 grösser als das Anzeigeelement 5 ausgebildet ist. Die unterschiedliche Grösse signalisiert dem Benutzer, dass er aus zwei unterschiedlichen Funktionen wählen kann. Eine solche unterschiedliche Funktion wäre beispielsweise die Wahl von zwei verschiedenen Spülwassermengen. Wenn nun also der mit dem grossen Anzeigeelement 4 assoziierte Betätigungssensor 2 betätigt wird, so wird eine grössere Spülwassermenge freigegeben, als wenn der mit dem kleinen Anzeigeelement 5 assoziierte Betätigungssensor 3 betätigt wird.

Die Betätigungssensoren 2, 3 sind beispielsweise Infrarotsensoren, die hinter einer Platte 6 angeordnet sind. Die Platte 6 ist dabei derart ausgebildet, dass diese für die Infrarotstrahlen der Infrarotsensoren durchgängig ausgebildet ist.

Die Anzeigeelemente 4, 5 umfassen im Wesentlichen ein Leuchtmittel und können durch die Steuerungseinheit entsprechend gesteuert werden. Die Steuerung der Leuchtmittel ist ein Parameter, welcher durch den Benutzer einstellbar ist. Bevorzugterweise werden die Leuchtmittel derart gesteuert, dass sich diese anschalten und somit für den Benutzer sichtbar werden, sobald sich dieser dem Betätigungselement 1 nähert oder dass die Leuchtmittel immer angeschaltet sind. Das Leuchtmittel ist bevorzugt eine oder mehrere RGB-Leuchtdioden. Der Einsatz von anderen Leuchtmitteln ist auch denkbar. Auch die Anzeigeelemente 4, 5 sind vorzugsweise hinter der Platte 6 angeordnet, wobei diese für die Anzeigeelemente 4, 5 für Licht durchgängige Bereiche aufweist.

Das Betätigungselement 1 kann nach den Figuren 1 bis 3 im Wesentlichen drei Zustände einnehmen.

In der Figur 1 wird der Betriebsmodus B gezeigt, wobei hier der Benutzer die entsprechende Funktion auslösen kann. Die Anzeigeelement 4, 5 sind sobald ein Benutzer in den Erfassungsbereich der Sensoren tritt oder aber dauerhaft angeschaltet, so dass der Benutzer die Lage der Anzeigeelemente 4, 5 und somit auch die Lage der Betätigungssensoren erkennen kann. Der Betriebsmodus ist der Standardmodus.

In der Figur 2 wird der Einstellmodus E gezeigt, wobei sich hier die Anzeige der Anzeigeelement 4, 5 von derjenigen im Betriebsmodus B unterscheidet. Dies wird durch eine andere Farbe angezeigt.

In der Figur 3 wird der Reinigungsmodus E gezeigt. Hier blinken die Anzeigeelement 4, 5 periodisch auf und signalisieren so den Reinigungsmodus. Auch wäre es hier denkbar, dass dem Benutzer der Reinigungsmodus in einer anderen Farbe angezeigt wird.

Bezüglich der Anzeigeelemente 4, 5 sei darauf hingewiesen, dass die Anzeige für alle Zustände bzw. Modi unterschiedlich ist, so dass der Benutzer anhand der Anzeige durch die Anzeigeelemente 4, 5 den Zustand des Betätigungselementes 1 erkennen kann.

Das erfindungsgemässe Verfahren dient der Einstellung von mindestens einem Parameter am Betätigungselement. Beispielsweise der Einstellung der Farben der Anzeigeelemente, der Einstellung der Spülfunktion, der Einstellung der Dosierung der Spülwassermenge und/oder der Einstellung von Anzeigefunktionen der Anzeigelemente.

Das Verfahren zur Einstellung von mindestens einem Parameter an einem Betätigungselement 1 zur Auslösung einer Funktion an einer Sanitäreinrichtung umfasst den Schritt des Versetzens des Betätigungselementes 1 von einem Betriebsmodus B in einen Einstellmodus E, wenn die genau zwei Betätigungssensoren 2, 3 über eine vorbestimmte Zeitdauer T1 aktiviert werden. Im Einstellmodus E kann der Benutzer dann entsprechende Einstellungen an verschiedenen oder auch an nur einem einzigen Parameter vornehmen. Um das Betätigungselement 1 in den Einstellmodus E zu versetzen, kann der Benutzer, wie in der Figur 3 gezeigt, beide Hände vor die Betätigungssensoren 2, 3 halten und nach erreichen bzw. überschreiten der vorbestimmten Zeitdauer T1 wird das Betätigungselement 1 vom Betriebsmodus B in den Einstellmodus E versetzt. Diese Art der Aktivierung des Einstellmodus E hat den Vorteil, dass der Benutzer den Einstellmodus E sehr einfach aktivieren kann. Insbesondere entfällt ein mehrfaches Bewegen der Hände über Grenzen des Sensors. Ein weiterer Vorteil ist die Tatsache, dass keine separaten Sensoren oder Schalter für diese Aktivierung bzw. die Einstellung von Parametern vorzusehen sind, sondern direkt die für die Auslösung der Funktion an der Sanitäreinrichtung vorhandenen Betätigungssensoren 2, 3 genutzt werden können.

Die Zeitdauer T1 ist vorzugsweise im Bereich von 7 bis 15 Sekunden gewählt.

Sobald das Betätigungselement 1 in den Einstellmodus E versetzt wurde, wird die Anzeigegestalt bzw. das Aussehen von mindestens einem der Anzeigeelemente 4, 5 verändert. Somit wird dem Benutzer signalisiert, dass sich das Betätigungselement 1 nun im Einstellmodus E befindet. Die Signalisation über eine Veränderung der Anzeigegestalt von mindestens einem der Anzeigeelemente 4, 5 hat wiederum den Vorteil, dass keine zusätzlichen Elemente für die Anzeige des Zustandes des Betätigunselementes 1 vorzusehen sind. Die Veränderung der Anzeigegestalt erfolgt durch Farbänderung der Anzeigeelemente 4, 5.

Unter Bezugnahme auf die Figur 4 wird nun ein mögliches Verfahren bezüglich der Einstellung von einzelnen Parametern erläutert. Der Einstellmodus E umfasst eine Vielzahl von Menüpunkten M1, M2, M3. In der Figur 4 kann gut erkannt werden, dass die Menüpunkte M1, M2, M3 nacheinander anwählbar sind. Wenn sich das Betätigungselement 1 im Einstellmodus E befindet ist durch Aktivierung von einem der mindestens zwei Betätigungssensoren 2 ein anderer Menüpunkt anwählbar. In der Figur 4 wird diese Aktivierung mit dem Bezugszeichen W gezeigt, wobei durch Betätigung bzw. Aktivierung des linken Betätigungssensors 2 ein anderer Menüpunkt gewählt wird. Vorzugweise wird unmittelbar nach der Versetzung des Betätigungselementes 1 in den Einstellmodus E der erste Menüpunkt M1 angezeigt. Durch Betätigung des linken Betätigungssensors 2 kann der Benutzer dann den Menüpunkt M2 wählen und durch eine erneute Betätigung den Menüpunkt M3. Durch eine erneute Betätigung wird dem Benutzer wieder der Menüpunkt M1 dargestellt. Folglich kann der Benutzer die Menüpunkte M1, M2, M3 in einer Reihenfolge anwählen und kann sich durch die Schlaufe der Menüpunkte M1, M2, M3 hindurch navigieren.

Jedem Menüpunkt M1, M2, M3 ist eine vorbestimmte Anzeigegestalt der Anzeigeelement 4, 5 zugeordnet. Bei einem Wechsel von einem Menüpunkt M1 zu einem anderen Menüpunkt M2 ändert sich somit auch die Anzeigegestalt von mindestens einem der Anzeigeelemente, wodurch der Benutzer erkennen kann, welcher Menüpunkt angezeigt wird.

Durch Aktivierung des anderen der mindestens zwei Betätigungssensoren 3 kann der Benutzer den einem Menüpunkt M1, M2, M3 zugewiesenen Parameter einstellen. In der Figur 4 wählt der Benutzer hierfür den rechten Betätigungssensor 3 an, wie dies mit dem Bezugszeichen P dargestellt ist. Der Benutzer kann dann durch mehrfaches Anwählen des entsprechenden Betätigungssensors 3 verschiedene Parameter einstellen. Somit kann der Benutzer in analoger Weise zu der Wahl des Menüpunktes die entsprechenden Parameter anwählen. Jedem Parameter eines Menüpunktes M1, M2, M3 ist eine unterschiedliche Anzeigegestalt, insbesondere eine unterschiedliche Farbe, zugewiesen, wobei durch mehrfache Betätigung des Betätigungssensors 3 ein unterschiedlicher Parameter anzeigbar ist. Wenn der Parameter beispielsweise die durch die Anzeigeelemente 4, 5 anzuzeigende Farbe ist, so kann der Benutzer durch mehrfache Betätigung des Betätigungssensors 3 die gewünschte Farbe suchen, welche durch die Anzeigeelemente 4, 5 angezeigt wird. Folglich ändert bei jeder Betätigung des Betätigungssensors 3 die Anzeigegestalt der Anzeigeelemente 4, 5 wobei die Anzeigegestalt im Fall der Farbe der entsprechenden Farbe entspricht.

Wenn der Parameter beispielsweise die Dosierung der Spülwassermenge ist, so ist eine Anzeigegestalt, vorzugweise eine Farbe, einer entsprechenden Dosierung zugewiesen. Gleiches gilt für alle anderen einzustellenden bzw. einstellbaren Parameter.

Vorzugsweise wird der Menüpunkt M1, M2, M3 durch eines der Anzeigeelemente angezeigt, während der Parameter P durch das andere der Anzeigeelemente angezeigt wird. Dadurch kann der Benutzer immer erkennen, in welchem Menüpunkt sich die Vorrichtung gerade befindet und welcher Parameter einstellbar ist.

Wenn der Benutzer den von ihm gewünschten Parameter gefunden hat, wird dieser durch Aktivierung bzw. Betätigung der Betätigungssensoren 2, 3 nach erfolgter Einstellung eines Parameters mit einem Schritt der Speicherung gespeichert. Dies wird in der Figur 4 durch das Bezugszeichen S dargestellt. Der Parameter wird dabei in die Speichervorrichtung geschrieben. Nach erfolgter Speicherung wird ein neuer Menüpunkt M1, M2, M3 oder wiederum der gleiche Menüpunkt, dessen Parameter eben gespeichert wurde, angezeigt. Alternativ kann die Vorrichtung nach erfolgter Speicherung auch in den Betriebsmodus versetzt werden.

Es kann also gesagt werden, dass das Verfahren weiterhin den Schritt der Speicherung S des gewählten Parameters durch Aktivierung der Betätigungssensoren 2, 3 nach erfolgter Einstellung bzw. Wahl eines Parameters umfasst.

In einem optionalen Schritt nach erfolgter Speicherung S des eingestellten Parameters P wird die Anzeigegestalt von mindestens einem der Anzeigeelemente 4, 5 verändert, so dass dem Benutzer die Speicherung quittiert wird. Bevorzugt ist hier eine kurzzeitige Veränderung wie beispielsweise ein Aufblinken von einer oder von beiden der Anzeigeelemente 4, 5.

Wie bereits oben erläutert kann der einzustellende Parameter sehr vielfältig gewählt sein. Insbesondere wird der Parameter vorzugsweise aus der Gruppe von Einstellung der Farbe der Anzeigeelemente, Einstellung der automatischer Spülung, Einstellung von Spülwassermenge, und/oder Einstellung von Anzeigefunktionen der Anzeigeelemente gewählt. Jeder dieser Parameter stellt dann einen entsprechenden Menüpunkt dar.

Die Einstellung der automatischen Spülung kann dabei das Aktivieren der automatischen Spülung oder das Deaktivieren der automatischen Spülung umfassen. Unter der automatischen Spülung wird verstanden, dass sobald die Betätigungssensoren eine Person und deren Verlassen des Aktionsradius der Betätigungssensoren erfassen, die Spülung ausgelöst wird.

Bei der Einstellung der Spülwassermenge kann der Benutzer verschiedene Spülvolumina einstellen.

Unter der Einstellung der Anzeigefunktionen werden beispielsweise verschiedene Beleuchtungsmodi verstanden, wie beispielsweise eine dauerhafte Beleuchtung oder automatische Beleuchtung, wenn ein Benutzer in den Aktionsradius der Betätigungssensoren eintritt.

Bei ausbleibender Aktivierung von mindestens einem der Betätigungssensoren 2, 3 über eine vorbestimmte Zeitdauer T3 wird die Betätigungsvorrichtung 1 vom Einstellmodus E in den Betriebsmodus B versetzt wird. Das hat den Vorteil, dass die Vorrichtung bei einem Unterbruch der Einstellarbeiten wieder in den normalen Betriebsmodus versetzt wird, ohne dass diese entsprechend blockiert ist. Die Zeitdauer T3 ist bevorzugt in einem Bereich von 10 bis 30 Sekunden gewählt.

In der Figur 5 wird im Wesentlichen der Verfahrensablauf nach der Figur 4 gezeigt. Zusätzlich wird hier noch der Reinigungsmodus R entsprechend dargestellt. Der Reinigungsmodus R kann über den Schritt der der gleichzeitigen Aktivierung von mindestens zwei Betätigungssensoren 2, 3 über eine vorbestimmte Zeitdauer T2 aktiviert werden, wobei das Betätigungselement 1 von einem Betriebsmodus B in einen Reinigungsmodus R versetzt wird. Die Zeitdauer T2 für die Wahl des Reinigungsmodus R ist kleiner oder grösser als die Zeitdauer T1 für die Wahl des Einstellmodus E. Während des Reinigungsmodus wird die Auslösung der besagten Funktion verunmöglicht. Die Zeitdauer T2 liegt vorzugsweise im Bereich von 2 bis 6.5 Sekunden oder im Bereich von 15.5 bis 20 Sekunden.

Vorzugsweise wird mindestens eines der Anzeigeelemente 4, 5 periodisch aktiviert und periodisch deaktiviert, wenn sich das Betätigungselement im Reinigungsmodus R befindet. Somit wird dem Benutzer angezeigt, dass sich die Vorrichtung im Reinigungsmodus befindet.

Nach Verstreichen einer vorbestimmten Reinigungszeitdauer, vorzugsweise im Bereich von 10 bis 30 Sekunden umfasst das Verfahren weiterhin den Schritt des Versetzens der Betätigungsvorrichtung 1 vom Reinigungsmodus R in den Betriebsmodus B. Somit muss der Benutzer nicht aktiv den Modus nach der Reinigung wechseln.

Zusammenfassend kann gesagt werden, dass das erfindungsgemässe Verfahren den Vorteil hat, dass der Benutzer in einfacher sowie sicherer Art und Weise einen Parameter an einer Betätigungsvorrichtung einer Sanitärarmatur einstellen kann.

### BEZUGSZEICHENLISTE

- 1: Betätigungselement
- 2: Betätigungssensor
- 3: Betätigungssensor
- 4: Anzeigeelement
- 5: Anzeigeelement

- B: Betriebsmodus E Einstellmodus
- P: Parameter
- M1, M2, M3: Menüpunkte
- S: Speichern

## Patentansprüche

1. Spülverfahren einer Toilette bei dem eine Spülung durch ein Betätigen eines Betätigungselementes ausgelöst wird, wobei ein Parameter der Spülung am Betätigungselement (1) einstellbar ist, **dadurch gekennzeichnet, dass** das Betätigungselement (1) genau zwei Betätigungssensoren (2, 3) zur Erfassung einer Eingabe eines Benutzers und genau zwei optische Anzeigeelemente (4, 5) umfasst, dass das Verfahren den Schritt des Versetzens des Betätigungselementes (1) von einem Betriebsmodus (B) in einen Einstellmodus (E), in welchem besagter Parameter einstellbar ist, durch gleichzeitige Aktivierung von den zwei Betätigungssensoren (2, 3) über eine vorbestimmte Zeitdauer (T1) umfasst, dass das Verfahren weiterhin den Schritt der Veränderung der Anzeigegestalt von mindestens einem der Anzeigeelemente (4, 5) umfasst, sobald das Betätigungselement (1) in den Einstellmodus (E) versetzt wurde, und dass im Schritt der Veränderung der Anzeigegestalt die Farbe der Anzeigeelemente sich ändert.

2. Verfahren nach einem der vorhergehenden Ansprüche, **dadurch gekennzeichnet, dass** der Einstellmodus (E) eine Vielzahl von Menüpunkten (M1, M2, M3) umfasst, wobei wenn sich das Betätigungselement (1) im Einstellmodus (E) befindet, durch einen Schritt der Aktivierung (W) von einem der zwei Betätigungssensoren (2) ein anderer Menüpunkt (M2, M3, M1) auswählbar ist, und dass durch den Schritt der Aktivierung vom anderen der zwei Betätigungssensoren (3) dem Menüpunkt (M1, M2, M3) zugewiesene Parameter (P) einstellbar sind.

3. Verfahren nach Anspruch 2, **dadurch gekennzeichnet, dass** das Verfahren weiterhin den Schritt des Veränderns der Anzeigegestalt von mindestens einem der Anzeigeelemente (4, 5) beim Wechsel von einem Menüpunkt (M1, M2, M3) zu einem anderen Menüpunkt (M2, M3, M1) umfasst, und/oder dass das Verfahren weiterhin den Schritt des Veränderns der Anzeigegestalt von mindestens einem der Anzeigeelemente (4, 5) beim Wechsel von einem Parameter zu einem anderen Parameter umfasst.

4. Verfahren nach einem der vorhergehenden Ansprüche, **dadurch gekennzeichnet, dass** das Verfahren weiterhin den Schritt der Speicherung (S) des gewählten Parameters durch Aktivierung von den zwei Betätigungssensoren (2, 3) nach erfolgter Einstellung eines Parameters (P) umfasst, wobei in einem optionalen Schritt nach erfolgter Speicherung (S) des eingestellten Parameters die Anzeigegestalt von mindestens einem der Anzeigeelemente (4, 5), vorzugsweise kurzzeitig, verändert wird.

5. Verfahren nach einem der vorhergehenden Ansprüche, **dadurch gekennzeichnet, dass** das Verfahren bei ausbleibender Aktivierung von mindestens einem der Betätigungssensoren (2, 3) über eine vorbestimmte Zeitdauer (T3) weiterhin den Schritt des Versetzen der Betätigungsvorrichtung (1) vom Einstellmodus (E) in den Betriebsmodus (B) umfasst.

6. Verfahren nach einem der vorhergehenden Ansprüche, **dadurch gekennzeichnet, dass** der einstellbare Parameter aus der Gruppe von Einstellung der Farbe der Anzeigeelemente, Einstellung der automatischen Spülung, Einstellung von Spülwassermenge, und/oder Einstellung von Anzeigefunktionen der Anzeigeelemente ist.

7. Verfahren nach einem der vorhergehenden Ansprüche, **dadurch gekennzeichnet, dass** bei einem Schritt der gleichzeitigen Aktivierung von zwei Betätigungssensoren (2, 3) über eine vorbestimmte Zeitdauer (T2) das Betätigungselement (1) von einem Betriebsmodus (B) in einen Reinigungsmodus (R) bzw. vom Reinigungsmodus (R) in den Betriebsmodus (B) versetzt wird, wobei die Zeitdauer (T2) für die Wahl des Reinigungsmodus (R) kleiner oder grösser ist als die Zeitdauer (T1) für die Wahl des Einstellmodus (E), und/oder dass die Anzeigeelemente (4, 5) periodisch aktiviert und periodisch deaktiviert werden, wenn sich das Betätigungselement (1) im Reinigungsmodus (R) befindet und/oder dass das Verfahren nach Verstreichen einer vorbestimmten Reinigungszeitdauer weiterhin den Schritt des Versetzens der Betätigungsvorrichtung (1) vom Reinigungsmodus (E) in den Betriebsmodus (B) umfasst..

8. Verfahren nach einem der vorhergehenden Ansprüche, **dadurch gekennzeichnet, dass** die Zeitdauer (T1) für die Aktivierung des Einstellmodus (E) im Bereich von 7 bis 15 Sekunden ist und/oder, dass die Zeitdauer (T2) zur Aktivierung des Reinigungsmodus (R) im Bereich von 2 bis 6.5 Sekunden oder im Bereich von 15.5 bis 20 Sekunden liegt und/oder dass Reinigungszeitdauer im Bereich von 10 bis 30 Sekunden liegt.

9. Verfahren nach einem der vorhergehenden Ansprüche, **dadurch gekennzeichnet, dass** das Verfahren den Schritt der Deaktivierung des Auslösens von besagter Funktion umfasst, wenn das Betätigungselement (E) in den Einstellmodus (E) oder in den Reinigungsmodus (R) versetzt wurde.

10. Spülvorrichtung mit einem Betätigungselement für die Auslösung einer Spülung an einer Sanitäreinrichtung in der Gestalt einer Toilettenspülung und für die Durchführung eines Verfahrens nach einem der vorhergehenden Ansprüche,
wobei mindestens ein Parameter am Betätigungselement (1) einstellbar ist,
**dadurch gekennzeichnet, dass** das Betätigungselement genau zwei Betätigungssensoren (2, 3) zur Erfassung einer Eingabe eines Benutzers und genau zwei optische Anzeigeelemente (4, 5) umfasst,
wobei das Betätigungselement weiter eine Steuereinrichtung umfasst, welche mit den Betätigungssensoren (2, 3) in Verbindung steht,
wobei bei der gleichzeitigen Aktivierung der zwei Betätigungssensoren (2, 3) über eine vorbestimmte Zeitdauer (T1) die Steuereinrichtung des Betätigungselements in einem Schritt des Versetzens der Steuereinrichtung des Betätigungselementes (1) von einem Betriebsmodus (B) in einen Einstellmodus (E) versetzbar ist, wobei die Anzeigegestalt von mindestens einem der Anzeigeelemente (4, 5) verändert wird, sobald das Betätigungselement (1) in den Einstellmodus (E) versetzt wurde und wobei im Schritt der Veränderung der Anzeigegestalt die Farbe der Anzeigeelemente sich ändert.

11. Spülvorrichtung nach Anspruch 10, **dadurch gekennzeichnet, dass** das Betätigungselement eine Platte (6) umfasst und wobei die Betätigungssensoren (2, 3) und/oder die Anzeigeelemente (4, 5) im eingebauten Zustand hinter der Platte angeordnet sind.

12. Spülvorrichtung nach einem der Ansprüche 10 bis 11, **dadurch gekennzeichnet, dass** die Steuereinrichtung weiter mit den optischen Anzeigeelementen (4, 5) in Verbindung steht und/oder dass die Steuereinrichtung mit der Sanitärarmatur, insbesondere über ein Kabel, verbindbar ist, so dass die besagte Funktion steuerbar ist.

13. Spülvorrichtung nach einem der Ansprüche 10 bis 12, **dadurch gekennzeichnet, dass** die Betätigungssensoren (2, 3) und die optischen Anzeigeelemente (4, 5) paarweise angeordnet sind, wobei ein Betätigungssensor (2, 3) im eingebauten Zustand jeweils über einem Anzeigeelement (4, 5) liegt.

14. Sanitäreinrichtung umfassend eine Spülvorrichtung nach einem der Ansprüche 10 bis 13, wobei die Sanitäreinrichtung weiter einen Spülkasten mit einer Abflussöffnung und einem die Abflussöffnung verschliessenden Ventil umfasst, wobei das Ventil mit dem Betätigungselement der Spülvorrichtung betätigbar ist.

## Claims

1. A flushing method of a toilet, where a flushing is triggered by actuating an actuation element, wherein a parameter of the flushing can be set on the actuation element (1), **characterized in that** the actuation element (1) comprises exactly two actuation sensors (2, 3) for detecting an input of a user and exactly two optical display elements (4, 5), that the method comprises the step of transferring the actuation element (1) from an operating mode (B) into a setting mode (E), in which said parameter can be set, with the simultaneous activation of the two actuation sensors (2, 3) over a preset time interval (T1), that the method further comprises the step for changing the display configuration of at least one of the display elements (4, 5) as soon as the actuation element (1) has been transferred into the setting mode (E), and that in the step of changing the display configuration the color of the display elements changes.

2. The method according to one of the preceding claims, **characterized in that** the setting mode (E) comprises a large number of menu items (M1, M2, M3), wherein, when the actuation element (1) is in the setting mode (E), another menu item (M2, M3, M1) can be selected by a step for the activation (W) of one of the two actuation sensors (2), and that the parameter (P) assigned to the menu item (M1, M2, M3) can be set as a result of the step for the activation of the other of the two actuation sensors (3).

3. The method according to claim 2, **characterized in that** the method further comprises the step for changing the display configuration of at least one of the display elements (4, 5) with the change from one menu item (M1, M2, M3) to another menu item (M2, M3, M1), and/or that the method further comprises the step for changing the display configuration of at least one of the display elements (4, 5) with the change from one parameter to another parameter.

4. The method according to any one of the preceding claims, **characterized in that** the method further comprises the step for the storage (S) of the selected parameter by activation of the two actuation sensors (2, 3) after the setting of the parameter (P) has taken place, wherein in an optional step after the storage (S) of the set parameter has taken place the display configuration of at least one of the display elements (4, 5) is changed, preferably briefly.

5. The method according to any one of the preceding claims, **characterized in that**, in the absence of activation of at least one of the actuation sensors (2, 3) over a preset time interval (T3), the method further comprises the step for transferring the actuation device (1) from the setting mode (E) into the operating mode (B).

6. The method according to any one of the preceding claims, **characterized in that** the settable parameter is from the group comprising setting of the color of the display elements, setting of the automatic flushing, setting of flushing water quantity, and/or setting of display functions of the display elements.

7. The method according to any one of the preceding claims, **characterized in that**, in a step for the simultaneous activation of two actuation sensors (2, 3) over a preset time interval (T2), the actuation element (1) is transferred from an operating mode (B) into a cleaning mode (R) or from the cleaning mode (R) into the operating mode (B), wherein the time interval (T2) for the selection of the cleaning mode (R) is less than or greater than the time interval (T1) for the selection of the setting mode (E), and/or that the display elements (4, 5) are periodically activated and periodically deactivated when the actuation element (1) is in the cleaning mode (R) and/or that, after the passage of a preset cleaning time, the method further comprises the step for transferring the actuation device (1) from the cleaning mode (E) into the operating mode (B).

8. The method according to any one of the preceding claims, **characterized in that** the time interval (T1) for the activation of the setting mode (E) is in the range from 7 to 15 seconds and/or that the time interval (T2) for the activation of the cleaning mode (R) lies in the range from 2 to 6.5 seconds or in the range from 15.5 to 20 seconds and/or that the cleaning time interval lies in the range from 10 to 30 seconds.

9. The method according to any one of the preceding claims, **characterized in that** the method comprises the step for deactivating the triggering of said function, when the actuation element (E) has been transferred into the setting mode (E) or into the cleaning mode (R).

10. A flushing device with an actuation element for triggering a flushing on a sanitary system in the form of a toilet flushing and for performing a method according to any one of the preceding claims,
wherein at least one parameter can be set on the actuation element (1),
**characterized in that** the actuation element comprises exactly two actuation sensors (2, 3) for detecting an input of a user and exactly two optical display elements (4, 5),
wherein the actuation element further comprises a control device, which is in connection with the actuation sensors (2, 3),
wherein, with the simultaneous activation of the two actuation sensors (2, 3) over a preset time interval (T1), the control device of the actuation element can be transferred from an operating mode (B) into a setting mode (E) in a step for transferring the control device of the actuation element (1), wherein the display configuration of at least one of the display elements (4, 5) is changed as soon as the actuation element (1) has been transferred into the setting mode (E), and wherein in the step of changing the display configuration the color of the display elements changes.

11. The flushing device according to claim 10, **characterized in that** the actuation element comprises a plate (6) and wherein the actuation sensors (2, 3) and/or the display elements (4, 5) are disposed behind the plate in the installed state.

12. The flushing device according to any one of claims 10 to 11, **characterized in that** the control device is further in connection with the optical display elements (4, 5) and/or that the control device can be connected to the sanitary fitting, in particular via a cable, so that said function can be controlled.

13. The flushing device according to an one of claims 10 to 12, **characterized in that** the actuation sensors (2, 3) and the optical display elements (4, 5) are disposed in pairs, wherein an actuation sensor (2, 3) lies in each case above a display element (4, 5) in the installed state.

14. A sanitary system comprising a flushing device according to any one of claims 10 to 13, wherein the sanitary system further comprises a cistern with an outflow opening and a valve closing the outflow opening, wherein the valve can be actuated with the actuation element of the flushing device.

## Revendications

1. Procédé de rinçage d'une toilette lors duquel un rinçage est déclenché par actionnement d'un élément d'actionnement, où un paramètre du rinçage est réglable au niveau de l'élément d'actionnement (1), **caractérisé en ce que** l'élément d'actionnement (1) comprend exactement deux capteurs d'actionnement (2, 3) pour la saisie d'une entrée de l'utilisateur et exactement deux éléments d'affichage optiques (4, 5), que le procédé comprend l'étape de faire passer l'élément d'actionnement (1) depuis un mode de fonctionnement (B) vers un mode de réglage (E), dans lequel ledit paramètre est réglable, par activation simultanée des deux capteurs d'actionnement (2, 3) pendant une durée de temps prédéterminée (T1), que le procédé comprend d'avantage l'étape de changement de la forme d'affichage d'au moins un des éléments d'affichage (4, 5), dès que l'élément d'actionnement (1) a été fait passer en mode de réglage (E), et que dans l'étape de changement de la forme d'affichage la couleur des éléments d'affichage change.

2. Procédé selon une des revendications précédentes, **caractérisé en ce que** le mode de réglage (E) comprend une pluralité de points de menu (M1, M2, M3), où quand l'élément d'actionnement (1) se trouve dans le mode de réglage (E), par une étape de l'activation (W) d'un des deux capteurs d'actionnement (2) un autre point de menu (M2, M3, M1) est sélectionnable, et que à travers l'étape d'activation de l'autre des deux capteurs d'actionnement (3) des paramètres assignés au point de menu (M1, M2, M3) peuvent être réglés.

3. Procédé selon la revendication 2, **caractérisé en ce que** le procédé comprend d'avantage l'étape de changement de la forme d'affichage d'au moins un des éléments d'affichage (4, 5) lors du changement d'un point de menu (M1, M2, M3) vers un autre point de menu (M2, M3, M1), et/ou que le procédé comprend d'avantage l'étape de changement de la forme d'affichage d'au moins un des élément d'affichage (4, 5) lors du changement d'un paramètre vers un autre paramètre.

4. Procédé selon une des revendications précédentes, **caractérisé en ce que** le procédé comprend d'avantage l'étape de sauvegarde du paramètre de choisi par activation des deux capteurs d'actionnement (2, 3), après accomplissement du réglage d'un paramètre (P), où dans une étape optionnelle, après accomplissement de la sauvegarde (S) du paramètre réglé, la forme d'affichage d'au moins un des éléments d'affichage (4, 5) est modifiée, préférablement de courte durée.

5. Procédé selon une des revendications précédentes, **caractérisé en ce que** le procédé, quand l'activation d'au moins des capteurs d'actionnement (2, 3) n'est pas effectuée, sur une durée de temps prédéterminée (T3) comprend d'avantage d'étape de faire passer le dispositif d'actionnement (1) depuis le mode de réglage (E) vers le mode de fonctionnement (B).

6. Procédé selon une des revendications précédentes, **caractérisé en ce que** le paramètre réglable est choisi du groupe de réglage de la couleur des éléments d'affichage, réglage du rinçage automatique, réglage de la quantité d'eau de rinçage, et/ou réglage des fonctions d'affichage des éléments d'affichage.

7. Procédé selon une des revendications précédentes, **caractérisé en ce que** lors d'une étape d'activation simultanée des deux capteurs actionnement (2, 3) sur une durée de temps prédéterminée (T2), l'élément d'actionnement (1) est fait passer depuis un mode de fonctionnement (B) vers un mode de rinçage (R) respectivement depuis un mode du rinçage (R) vers un mode de fonctionnement, où la durée de temps (T2) pour la sélection des modes de rinçage (3) est inférieure ou supérieure à la durée de temps (T1) pour la sélection du mode de réglage (E) et/ou que les éléments d'affichage (4, 5) sont activés de manière périodique et désactivés de manière périodique, quand l'élément de actionnement (1) se situe dans le mode de rinçage (R) et/ou que le procédé, après l'écoulement d'une durée de temps prédéterminée de rinçage, comprend d'avantage l'étape de faire passe le dispositif d'actionnement (1) depuis un mode de rinçage (E) vers un mode de fonctionnement (B).

8. Procédé selon une des revendications précédentes, **caractérisé en ce que** la durée de temps (T1) pour l'activation du mode du réglage (E) est dans le domaine de 7 à 15 seconds et/ou que la durée de temps (T2) pour l'activation du mode de rinçage (R) est dans les domaine de 2 à 6.5 secondes ou dans le domaine de 15.5 à 20 secondes et/ou que la durée de temps de rinçage se situe dans le domaine de 10 à 30 seconds.

9. Procédé selon une des revendications précédentes, **caractérisé en ce que** le procédé comprend l'étape de désactivation du déclenchement de ladite fonction, quand l'élément d'actionnement (E) a été fait passer en mode de réglage (E) ou mode de rinçage (R).

10. Dispositif de rinçage ayant un élément d'actionnement pour le déclenchement d'un rinçage sur un équipement sanitaire en forme d'une chasse d'eau d'une toilette et pour effectuer un procédé selon une des revendications précédentes,
où au moins un paramètre est réglable au niveau de l'élément d'actionnement (1), **caractérisé en ce que** l'élément d'actionnement comprend exactement deux capteurs d'actionnement (2, 3) pour saisir une entrée d'un utilisateur et exactement deux éléments d'affichage optique (4, 5),
où l'élément d'actionnement comprend d'avantage un équipement de contrôle, lequel est en connexion avec les capteurs d'actionnement (2, 3),
où lors de l'activation simultanée des deux capteurs d'actionnement (2, 3) sur une durée de temps prédéterminée (T1) l'équipement de contrôle de l'élément d'actionnement ,dans une étape de faire passer l'équipement de contrôle de l'élément d'actionnement (1), peut être faire passer depuis un mode de fonctionnement (B) vers un mode de réglage (E), où la forme d'affichage d'au moins un des éléments d'affichage (4, 5) est modifiée, dès que l'élément d'actionnement (1) a été fait passer dans le mode de réglage (E) et où dans l'étape du changement de la forme d'affichage, la couleur des éléments d'affichage change.

11. Dispositif de rinçage selon la revendication 10, **caractérisé en ce que** l'élément d'actionnement comprend une plaque (6) et/ou les capteurs d'actionnement (2, 3) et/ou les éléments d'affichage (4, 5) sont disposés derrière la plaque dans l'état incorporé.

12. Dispositif de rinçage selon une des revendications 10 à 11, **caractérisé en ce que** l'équipement de contrôle et d'avantage connecté aux éléments d'affichage optique (4,5) et/ou que l'équipement de contrôle peut être connecté avec l'armature sanitaire, en particulier à travers une câble, de sorte que ladite fonction est contrôlable.

13. Dispositif de rinçage selon une des revendications 10 à 12, **caractérisé en ce que** les capteurs d'actionnement (2, 3) et les éléments d'affichage optique (4, 5) sont disposés en couple, où un capteur d'actionnement (2, 3) est respectivement situé au-dessus d'un élément d'affichage (4, 5) dans l'état incorporé.

14. Equipement sanitaire comprenant un dispositif de rinçage selon une des revendications 10 à 13, où l'équipement sanitaire comprend d'avantage une chasse d'eau ayant une ouverture d'écoulement et une soupape fermant l'ouverture l'écoulement, où la soupape est actionnable avec l'élément d'actionnement du dispositif de rinçage.
